# EUROPÄISCHE PATENTSCHRIFT

(11) **EP 0 058 816 B1**
(45) Veröffentlichungstag und Bekanntmachung des Hinweises auf die Patenterteilung: **05.06.1985**
(21) Anmeldenummer: 82100108.8
(22) Anmeldetag: 09.01.1982
(51) Int. Cl.: A61G 3/00

(54) **Warmhaltebehältnis mit elektrischer Widerstandsheizung zum Transport von Infusionsbehältern**
Isothermal container with electric resistance heating for the transport of infusion bottles
Conteneur isotherme avec un chauffage electrique à résistance pour le transport de récepients d'infusion

(30) Priorität: 19.02.1981 DE 3106068
(43) Veröffentlichungstag der Anmeldung: 01.09.1982
(73) Patentinhaber: Binz GmbH & Co, D-73541 Lorch (DE)
(72) Erfinder:
(74) Vertreter: Rotermund, Hanns-Jörg, Dipl.-Phys.

## Beschreibung

Die Erfindung betrifft ein Warmhaltebehältnis mit elektrischer Widerstandsheizung zum Transport von Infusionsbehältern in Ambulanz-, Rettungs- und Operationskraftfahrzeugen od. dgl.

Ein aus dem DE-U-7 922 217 bekanntes derartiges Wärmebehältnis ist als tragbarer Koffer ausgebildet, welcher ein an die Widerstandsheizung angeschlossene Steckerteil aufweist, dessen Aufnahmeöffnung für ein komplementäres Steckteil auf der Außenseite des Koffers liegt. Das komplementäre Steckteil ist vorzugsweise innerhalb eines Transportbehälters angeordnet, welcher seinerseits im Fahrzeug fest eingebaut sein kann und den Koffer zumindest teilweise formschlüssig umschließt, so daß beim Einsetzen des Koffers in den Transportbehälter die Verbindung von Steckerteil und Steckteil zwangsläufig erfolgt, wobei Koffer und Transportbehälter eine Einheit bilden.

Dieses bekannte kofferartige Warmhaltebehältnis ist vor allem dann zweckmäßig, wenn Infusionen außerhalb des Fahrzeuges vorgenommen bzw. eingeleitet werden müssen. Dementsprechend wird der Koffer bzw. der denselben aufnehmende Transportbehälter in einer Weise angeordnet, die eine gute Zugänglichkeit bei der Versorgung des Patienten außerhalb des Fahrzeuges ermöglicht, beispielsweise nahe von Fahrzeugtüren.

Soweit Infusionen innerhalb des Fahrzeuges vorgenommen werden müssen, ist dieses bekannte kofferartige Warmhaltebehältnis weniger geeignet, weil es zunächst aus dem Transportbehälter entnommen und geöffnet werden muß, bevor die Infusionsbehälter erreicht werden können. Abgesehen davon, daß damit Zeitverzögerungen verbunden sind, zumal das Warmhaltebehältnis in erster Linie für einen guten Zugriff von außerhalb des Fahrzeuges angeordnet ist, tritt erschwerend hinzu, daß das kofferartige Warmhaltebehältnis nach Entnahme aus dem Transportbehälter keine gesicherte Lage im Fahrzeug einnimmt. Bei Versorgung des Patienten während der Fahrt müssen also gegebenenfalls besondere zusätzliche Maßnahmen vorgenommen werden, um unerwünschte oder gar gefährliche Bewegungen des kofferartigen Warmhaltebehältnisses innerhalb des Fahrzeuges sicher zu unterbinden.

Aus der erst nach dem Prioritätsdatum der vorliegenden Anmeldung veröffentlichten EP-A-0025540 ist es bekannt, in Operations-Krankenfahrzeugen oder ähnlichen Fahrzeugen oberhalb des Behandlungstisches an der Decke des Innenraumes einen mittels Widerstandsheizung beheizbaren Behälter für Infusionen od. dgl. anzuordnen. Dieser im wesentlichen wannenartige Behälter läßt sich aus einer an der Fahrzeugdecke anliegenden Schließstellung zur Entnahme der Infusionen herabklappen. Diese Anordnung ist vor allem bei großen Fahrzeugen zweckmäßig, in denen während der Fahrt operative Eingriffe am Patienten vorgenommen werden können bzw. sollen.

Aus der DE-C-851 566 ist ein Kükenheim mit in mehreren Stockwerken übereinander angeordneten Käfigen für die Küken bekannt. Diese Käfige sind jeweils als Schubladen angeordnet, welche auf der Bedienungsseite durch Platten verschlossen sind, in denen sich Freßlöcher befinden und an denen Futter- und Wasserrinnen angehängt werden können. Die schubladenförmigen Käfige besitzen entfernt von den Freßlöchern eine Heizung, welche an einer den hinteren von der Bedienungsseite entfernten Teil des schubladenförmigen Käfiges überspannenden Abdeckung angeordnet ist. Aufgrund dieser Anordnung stellen sich innerhalb jedes schubladenförmigen Käfiges unterschiedliche Temperaturen ein, so daß die Tiere sich die ihnen jeweils zusagende Temperaturzone aussuchen können.

Aufgabe der Erfindung ist es, eine Möglichkeit zu schaffen, praktisch alle Ambulanz-, Rettungs-und Operations-Krankenfahrzeuge oder sonstige Notfallfahrzeuge mit Warmhaltebehältnissen für Infusionen u. dgl. auch nachträglich ausrüsten zu können, und zwar derart, daß die Infusionen auch bei fahrendem Fahrzeug leicht und sicher zugänglich sind.

Diese Aufgabe wird bei einem Warmhaltebehältnis der eingangs genannten Art dadurch gelöst, daß das Warmhaltebehältnis als Schublade oder als Schrankfach für eine im Fahrzeug angeordnete Schrankeinheit ausgebildet ist und in der Schublade oder dem Schrankfach ein die Schublade oder das Schrankfach auskleidender, gehäuse- oder wannenförmiger, zur Aufnahme der Infusionsbehälter dienender Einsatz mit großflächiger, sich im wesentlichen über die gesamte Bodenfläche und vorzugsweise auch über die Seitenwandteile des Einsatzes erstreckender elektrischer Widerstandsheizung angeordnet ist.

Da die Schrankeinheit, wie in den gennanten Fahrzeugen üblich, an leicht zugänglicher Stelle angeordnet wird, stehen aufgrund des erfindungsgemäß vorgesehenen heizbaren Einsatzes geeignet temperierte Infusionsbehälter zur unmittelbaren Verwendung griffgünstig zur Verfügung. Besondere Sicherungsmaßnahmen zur Lagesicherung des den Einsatz aufnehmenden Schrankfaches bzw. der Schublade erübrigen sich, da das Schrankfach eine mit der Schrankeinheit fest verbundene und die Schublade eine mit der Schrankeinheit in üblicher Weise (bei bestimmungsgemäßen Gebrauch) unlösbar verbundene Einheit bilden.

Ein nachträglicher Einbau der Einsätze ist technisch mit einfachsten Mitteln möglich.

Zweckmäßigerweise ist die Widerstandsheizung jedes Einsatzes je für sich mittels eines Thermostaten gesteuert.

Die Widerstandsheizung kann beispielsweise in Form einer Kunststoff-Folie bzw. eines Gewebes ausgebildet sein, in die bzw. in das Heizdrähte, vorzugsweise als Heizgewebe, eingebettet sind. Die Folie bzw. das Gewebe können mit einem wärmefesten Klebstoff, gegebenenfalls unter Zwischenschaltung einer wärmereflektierenden Zwischenlage, direkt auf den Boden- bzw. Seitenwandflächen aufgeklebt und, falls erforderlich, durch eine Abdeckung, beispielsweise aus Aluminiumblech, gegen Beschädigungen geschützt werden.

Zur Stromversorgung der in den Schubladen angeordneten Heizungen dienen zweckmäßigerweise flexible, z. B. zwischen der Schrankrückwand und der dieser gegenüberliegenden Schubladenwandung, in der Schrankeinheit angeordnete Kabel, die gegebenenfalls federnd, etwa in Form von Schraubenfedern, ausgebildet sein können.

Um die heizbaren Schubladen jederzeit aus der Schrankeinheit entnehmen zu können, sind Kabel zweckmäßigerweise lösbar in Steckverbindungen an den Schubladen und/or an Elementen des Schrankes, etwa dessen Rückwand, angeordnet.

Anstelle der Anordnung von Kabelverbindungen können an der Schrankrückwand und der dieser gegenüberliegenden Schubladenwandung einander gegenüberliegende, bei eingeschobener Schublade einen Strompfad schließende Steckverbindungen mit jeweils einem schrankfesten und einem schubladenfesten Steckerteil angeordnet sein.

Um die notwendige Heizleistung auch bei Einsätzen während strenger Kälteperioden gering halten zu können, können das Schrankfach bzw. die Schublade mit einer Wärmeisolation ausgekleidet sein, die zweckmäßigerweise durch eine tiefgezogene Folie abgedeckt ist, so daß eine Reinigung bzw. Desinfektion der Schublade bzw. des Schrankfaches ohne Schwierigkeiten möglich ist.

Als Wärmeisolation lassen sich Kunststoffschä-' ume besonders leicht verarbeiten.

Eine weitere vorteilhafte Möglichkeit der Wärmeisolation besteht darin, die Boden- und möglichst auch die Wandflächen der Schublade bzw. des Schrankfaches doppelt unter Zwischenschaltung eines wärmeisolierenden Luftpolsters anzuordnen.

Die heizbaren Schrankfächer bzw. heizbaren Schubladen können auch nach oben durch wärmeisolierend ausgebildete Zwischenböden der Schrankeinheit bzw. durch wärmeisolierend ausgebildete Böden darüber angeordneter Schubladen abgedeckt sein.

Stattdessen oder zusätzlich kann bei einer heizbaren Schublade auch ein dieselbe nach oben abschließender, im ausgezogenen Zustand der Schublade abnehmbarer bzw. aufschwenkbarer od. dgl. Deckel vorgesehen sein.

Nachfolgend wird die Erfindung.anhand eines bevorzugten Ausführungsbeispieles erläutert.

Dabei zeigt :
Figur 1 eine Seitenansicht einer Schrankeinheit mit heizbarer Schublade und
Figur 2 eine geschnittene Seitenansicht in der heizbaren Schublade.

Ein in einem Notfallfahrzeug, wie Ambulanz-, Rettungs- oder Operationskraftfahrzeug od. dgl., eingebaute Schrankeinheit 1 besitzt mehrere übereinander angeordnete Schubladen 2, die in nicht dargestellten Führungen, etwa Teleskopführungen, verschiebbar angeordnet sind.

Zwischen den Schubladen sind dieselbe nach oben abdeckende Zwischenböden 3 angeordnet, die oberste Schublade wird durch eine Deck-oder Arbeitsplatte 4 im eingeschobenen Zustand nach oben abgeschlossen.

In einer Schublade 2', welche zur Aufnahme von Infusionsbehältern 5 dienen soll, ist eine großflächige Elektroheizung 6 angeordnet, die über ein sich federnd zusammenziehendes, schraubenförmiges Kabel 7 zur Spannungsversorgung mit dem Bordnetz des Fahrzeuges elektrisch verbunden ist. Das Kabel 7 ist zwischen einer Rückwand 8 der Schrankeinheit 1 und der dieser Rückwand gegenüberliegenden Wandung 9 der Schublade 2' angeordnet. An der Wandung 9 ist eine Steckverbindung 10 angeordnet, so daß das Kabel 7 jederzeit von der Schublade 2' gelöst werden kann, wenn dieselbe aus der Schrankeinheit herausgenommen bzw. ausgebaut werden soll.

Die Schublade 2' ist mittels einer Wärmeisolation 11 ausgekleidet, die ihrerseits mit einer tiefgezogenen Folie 12 zum Innenraum der Schublade 2' hin abgedeckt ist, so daß derselbe ohne Schwierigkeiten gereinigt oder desinfiziert werden kann.

Auf der Schubladenöffnung ist ein nach oben schwenkbarer Deckel 13 angeordnet, der den Innenraum der Schublade in deren herausgezogener Stellung vor plötzlichen Wärmeverlusten schützt. Bei eingeschobener Schublade kann der Innenraum auch durch wärmeisolierende Ausbildung des die Schublade 2' abdeckenden Zwischenbodens 3 vor Abkühlung geschützt sein.

Die Elektroheizung 6 kann als Widerstandsheizung mit einem in eine Kunststoff-Folie eingebetteten Heizgewebe ausgebildet und in einfachster Weise mittels eines wärmebeständigen Klebers, gegebenenfalls unter Zwischenschaltung einer Wärmestrahlen reflektierenden Folie, z. B. aus Aluminium, auf der Innenseite der Schublade 2' angeordnet sein. Falls die Folie, in der das Heizgewebe eingebettet ist, mechanisch nicht hinreichend stabil ist, kann dieselbe durch eine Abdeckung, beispielsweise aus Aluminiumblech, . vor Beschädigungen geschützt werden.

## Patentansprüche

1. Warmhaltebehältnis (2') mit elektrischer Widerstandsheizung (6) zum Transport von Infusionsbehältern (5) in Ambulanz-, Rettungs- und Operationskraftfahrzeugen od. dgl., dadurch gekennzeichnet, daß das Warmhaltebehältnis als Schublade (2') oder als Schrankfach für eine im Fahrzeug angeordnete Schrankeinheit (1) ausgebildet ist und in der Schublade (2') oder dem Schrankfach ein die Schublade (2') oder das Schrankfach auskleidender, gehäuse- oder wannenförmiger, zur Aufnahme der Infusionsbehälter (5) dienender Einsatz (6, 11, 12) mit gro- βflächiger, sich im wesentlichen über die gesamte Bodenfläche und vorzugsweise auch über die Seitenwandteile des Einsatzes erstreckender elektrischer Widerstandsheizung (6) angeordnet ist.

2. Warmhaltebehältnis nach Anspruch 1, dadurch gekennzeichnet, daß die Widerstandsheizung (6) jedes Einsatzes je für sich mittels eines Thermostaten gesteuert ist.

3. Warmhaltebehältnis nach einem der Ansprüche 1 oder 2, dadurch gekennzeichnet, daß als Widerstandsheizung (6) eine Kunststoff-Folie oder ein Gewebe angeordnet sind, in die bzw. das Heizdrähte, vorzugsweise als Heizgewebe, eingebettet sind.

4. Warmhaltebehältnis nach einem der Ansprüche 1 bis 3, dadurch gekennzeichnet, daß die Widerstandsheizung (6) über ein flexibles, in der Schrankeinheit (1), z. B. zwischen deren Rückwand (8) und der dieser gegenüberliegenden Schubladenwandung (9), angeordnetes, vorzugsweise als Schraubenfeder ausgebildetes Kabel (7) an ein Versorgungsnetz anschließbar ist.

5. Warmhaltebehältnis nach Anspruch 4, dadurch gekennzeichnet, daß das Kabel (7) lösbar in Steckverbindungen (10) an der Schublade (2') und/oder an Elementen der Schrankeinheit (1), etwa deren Rückwand (8), angeordnet ist.

6. Warmhaltebehältnis nach einem der Ansprüche 1 bis 3, dadurch gekennzeichnet, daß an der Rückwand (8) der Schrankeinheit (1) und der gegenüberliegenden Schubladenwandung (9) einander gegenüberliegende, bei eingeschobener Schublade (2') einen Strompfad zur Widerstandsheizung (6) schließende Steckverbindungen mit jeweils einem schrankfesten und einem schubladenfesten Steckteil angeordnet' sind.

7. Warmhaltebehältnis nach einem der Ansprüche 1 bis 6, dadurch gekennzeichnet, daß die Widerstandsheizung (6) durch eine Abdeckung, z. B. ein Blech, vorzugsweise aus Aluminium, vor Beschädigungen geschützt ist.

8. Warmhaltebehältnis nach einem der Ansprüche 1 bis 7, dadurch gekennzeichnet, daß die Schublade (2') bzw. das Schrankfach mit einer als Teil des Einsatzes (6, 11, 12) angeordneten Wärmeisolation (11) ausgekleidet sind.

9. Warmhaltebehältnis nach Anspruch 8, dadurch gekennzeichnet, daß die Wärmeisolation (11) durch eine tiefgezogene Folie (12) abgedeckt ist.

10. Warmhaltebehältnis nach einem der Ansprüche 1 bis 9, dadurch gekennzeichnet, daß die Boden- und vorzugsweise auch die Seitenwandflächen des Schrankfaches bzw. der Schublade (2') doppelt unter Zwischenschaltung eines wärmeisolierenden Luftpolsters angeordnet sind.

11. Warmhaltebehältnis nach einem der Ansprüche 1 bis 10, dadurch gekennzeichnet, daß auf der Schublade (2') ein dieselbe nach oben abschließender, im ausgezogenen Zustand der Schublade (2') abnehmbarer bzw. aufschwenkbarer od. dgl. Deckel (13) angeordnet ist.

12. Warmhaltebehältnis nach einem der Ansprüche 1 bis 11, dadurch gekennzeichnet, daß die Oberseite des Schrankfaches bzw. der Schublade (2') in deren eingeschobenem Zustand durch einen in der Schrankeinheit (1) anzuordnenden wärmeisolierenden Zwischenboden (3) oder durch einen wärmeisolierend ausgebildeten Boden einer darüber anzuordnenden weiteren Schublade (2) abgedeckt ist.

## Claims

1. Isothermal container with electric resistance heating (6) for the transport of infusion containers (5) in ambulances, rescue vehicles and operating vehicles or the like, characterised in that the isothermal container is formed as a drawer (2') or as a cupboard compartment for a cupboard unit (1) arranged in the vehicle ; and in that a housing or trough-like insert (6, 11, 12) serving to accommodate the infusion containers (5) and having a large area electrical resistance heater (6) which extends substantially over the entire base surface and preferably also over the side wall parts of the insert is arranged in the drawer (2') or in the cupboard compartment and lines the drawer (2') or the cupboard compartment.

2. Isothermal container in accordance with claim 1, characterised in that the resistance heater (6) of each insert can be independently controlled in its own right by means of a thermostat.

3. Isothermal container in accordance with one of the claims 1 or 2, characterised in that a synthetic foil or a fabric in which the heating wires are embedded, preferably as a heater fabric, is provided as the resistance heater (6).

4. Isothermal container in accordance with one of the claims 1 to 3, characterised in that the resistance heater (6) is connectable to a power supply via a flexible cable (7) arranged in the cupboard unit (1), for example between its rear wall (8) and the oppositely disposed wall (9) of the drawer, with the flexible cable being preferably formed as a coil spring.

5. Isothermal container in accordance with claim 4, characterised in that the cable (7) is releasably arranged in plug connections (10) at the drawer (2') and/or at elements of the cupboard unit (1) such as its rear wall (8).

6. Isothermal container in accordance with one of the claims 1 to 3, characterised in that oppositely disposed plug connectors each having a cupboard mounted part and a drawer mounted part are arranged at the rear wall (8) of the cupboard unit (1) and on the oppositely disposed wall (9) of the drawer, and close a current path (6) to the resistance heater (6) when the drawer (2') is pushed in.

7. Isothermal container in accordance with one of the claims 1 to 6, characterised in that the resistance heater (6) is protected against damage by a cover, for example a piece of sheet metal, preferably of aluminum.

8. Isothermal container in accordance with one of the claims 1 to 7, characterised in that the drawer (2') or the cupboard compartment is lined with a thermal insulator (11) provided as part of the insert (6, 11, 12).

9. Isothermal container in accordance with claim 8, characterised in that the thermal insulation (11) is covered over by a deep-drawn foil (12).

10. Isothermal container in accordance with one of the claims 1 to 9, characterised in that the base surface and preferably also the side wall surfaces of the cupboard compartment or of the drawer (2') are doubled with a thermally insulating air cushion arranged therebetween.

11. Isothermal container in accordance with one of the claims 1 to 10, characterised in that a cover (13) is provided on the drawer (2') which covers the top of the latter and which is removable or upwardly pivotable or the like in the pulled-out state of the drawer (2').

12. Isothermal container in accordance with one of the claims 1 to 11, characterised in that the top side of the cupboard compartment or drawer (2') is covered over in its pushed-in state by a thermally insulating intermediate floor (3) which can be arranged in the cupboard unit (1), or by a thermally insulated base of a further drawer (2') which can be arranged above it.

## Revendications

1. Conteneur isotherme (2') comportant un dispositif de chauffage électrique à résistance (6) et servant au transport de conteneurs (5) pour liquides de perfusion dans des ambulances, des véhicules automobiles de secours et des véhicules automobiles dans lesquels on peut effectuer ' une opération, ou analogues, caractérisé en ce que le conteneur isotherme est réalisé sous la forme d'un tiroir (2') ou sous la forme d'un élément de rayonnage pour une armoire (1) montée dans le véhicule, et que dans le tiroir (2') ou dans l'élément de rayonnage se trouve disposé un ensemble d'insertion (10, 11, 12) en forme de boîtier ou de cuvette, réalisant un garnissage du tiroir (2') ou de l'élément de rayonnage et servant à loger les récipients à liquide de perfusion (5), et qui comporte un dispositif de chauffage électrique à résistance (6) de surface étendue, s'étendant essentiellement sur toute la surface de base et de préférence également sur les éléments de paroi latérale du dispositif d'insertion.

2. Conteneur isotherme selon la revendication 1, caractérisé en ce que le dispositif de chauffage à résistance (6) de chaque dispositif d'insertion est commandé séparément au moyen d'un thermostat.

3. Conteneur isotherme selon l'une des revendications 1 ou 2, caractérisé en ce qu'il est prévu comme dispositif de chauffage à résistance (6) une feuille en matière plastique ou un tissu, dans la ou lequel les fils chauffants sont insérés de préférence sous la forme d'un tissu chauffant.

4. Conteneur isotherme selon l'une des revendications 1 à 3, caractérisé en ce que le dispositif de chauffage à résistance (6) peut être raccordé à un réseau d'alimentation par l'intermédiaire d'un câble souple (7) disposé dans l'armoire (1), par exemple entre la paroi arrière (8) de cette dernière et la paroi (9) du tiroir, située en vis-à-vis de ladite paroi arrière, et réalisé de préférence sous la forme d'un ressort hélicoïdal.

5. Conteneur isotherme selon la revendication 4, caractérisé en ce que le câble (7) est disposé de façon détachable dans des liaisons à enfichage (10) prévues sur le tiroir (2') et/ou sur un élément de l'armoire (1) par exemple sur sa paroi arrière (8).

6. Conteneur isotherme selon l'une des revendications 1 à 3, caractérisé en ce que sur la paroi arrière (8) de l'unité formant armoire (1) et de la paroi en vis-à-vis (9) du tiroir se trouvent disposées des liaisons à enfichage situées réciproquement en vis-à-vis, et raccordant une ligne de courant au dispositif de chauffage à résistance (6) lorsque le tiroir (2') est à l'état rentré, et incluant respectivement un organe d'enfichage solidaire de l'armoire et un organe d'enfichage solidaire du tiroir.

7. Conteneur isotherme selon l'une des revendications 1 à 6, caractérisé en ce que le dispositif de chauffage à résistance (6) est protégé par un capot, par exemple une tôle, de préférence en aluminium, contre tout endommagement.

8. Conteneur isotherme selon l'une des revendications 1 à 7, caractérisé en ce que le tiroir (2') ou l'élément de rayonnage est revêtu d'un isolant thermique (11) installé en tant que partie du dispositif d'insertion (10, 11, 12).

9. Conteneur isotherme selon la revendication 8, caractérisé en ce que l'isolant thermique (11) est recouvert par une feuille emboutie (12).

10. Conteneur isotherme selon l'une des revendications 1 à 9, caractérisé en ce que la surface du fond, et de préférence également les surfaces des parois latérales du rayonnage de l'armoire ou du tiroir (2'), sont installées en double, avec l'insertion d'un coussin d'air réalisant une isolation thermique.

11. Conteneur isotherme selon l'une des revendications 1 à 10, caractérisé en ce que sur le tiroir (2') se trouve disposé un couvercle (13) fermant le tiroir à sa partie supérieure, et pouvant être enlevé ou rabattu ou analogue lorsque le tiroir (2') est à l'état sorti.

12. Conteneur isotherme selon l'une des revendications 1 à 11, caractérisé en ce que, lorsque le rayonnage de l'armoire ou le tiroir (2') est à l'état rentré, sa face supérieure est recouverte par un fond intercalaire (3) réalisant une isolation thermique et devant être disposé dans l'armoire (1), ou bien par le fond, réalisé de manière à fournir une isolation thermique, d'un autre tiroir (2) devant être disposé par-dessus.
